# FASCICULE DE BREVET EUROPEEN

(11) **EP 3 182 225 B1**
(45) Date de publication et mention de la délivrance du brevet: **08.08.2018**
(21) Numéro de dépôt: 15201245.6
(22) Date de dépôt: 18.12.2015
(51) Int. Cl.: G04C 5/00, G04B 13/00

(54) **MÉCANISME SÉQUENCEUR D'HORLOGERIE À ROUE DE PASSAGE À FROTTEMENT RÉDUIT**
UHR SEQUENZER MIT DURCHGANGSRAD MIT VERRINGERTER MECHANISCHER REIBUNG
TIMEPIECE SEQUENCER MECANISM WITH RECESS WHEEL HAVING A REDUCED MECHANICAL FRICTION

(43) Date de publication de la demande: 21.06.2017
(73) Titulaire: MONTRES BREGUET S.A., 1344 L'Abbaye (CH)
(72) Inventeur: Junod, Benoît, 01170 Gex (FR)
(74) Mandataire: Giraud, Eric

(56) Documents cités:
- EP-A1- 2 887 157
- EP-A2- 0 394 215
- DE-A1- 2 361 685
- FR-A- 1 147 723
- US-A- 3 500 630

## Description

### Domaine de l'invention

L'invention concerne un mécanisme séquenceur comportant un premier mobile bloqueur entraîné en rotation comportant une surface périphérique de maintien régulière dans sa géométrie ou respectivement dans une aimantation de polarité uniforme, agencée pour maintenir immobile en rotation un mobile récepteur antagoniste.

L'invention concerne encore un mécanisme d'horlogerie comportant au moins un tel mécanisme séquenceur.

L'invention concerne encore une montre comportant au moins un tel mécanisme d'horlogerie ou/et au moins un tel mécanisme séquenceur.

L'invention concerne le domaine des mécanismes d'horlogerie à transmission de couple ou de mouvement.

### Arrière-plan de l'invention

L'invention concerne une alternative au système de la croix de Malte dont la fonction est transformer une rotation continue en une rotation saccadée. Il s'agit par exemple de faire tourner une roue de passage d'un pas (souvent d'un quart de tour) au passage d'une irrégularité (forme complémentaire) sur un mobile entraîneur lequel est soumis à une rotation continue. Ce système est par exemple utilisé en horlogerie pour faire un arrêt mouvement, ou encore dans des quantièmes perpétuels pour faire tourner d'un quart de tour une came des années bissextiles au passage de chaque année.

Un tel système est très pratique car il ne consomme quasiment pas d'énergie au passage. En effet, il ne nécessite pas de sautoir pour tenir la roue de passage, car sa rotation est directement bloquée par le mobile entraîneur en cas de choc. Ceci est valable pour des roues de passage n'étant pas soumises à un couple, mais n'est pas valable dans le cas où cette roue est soumise à un couple, permanent ou non. En effet, le frottement généré à l'interface entre la roue de passage et le mobile entraîneur représente une consommation permanente et proportionnelle aux efforts en présence sur ce dernier.

Le document FR1147723 décrit un mécanisme séquenceur entre un moyeu en forme de tambour et une roue à colonnes.

Le document DE2361685 décrit un mécanisme séquenceur dans lequel le mobile récepteur prend la forme d'une croix de Malte.

Le document US3500630 décrit un mécanisme séquenceur entre deux roues, ce mécanisme étant de type magnétique, donc sans contact direct entre les roues. Une magnétisation imposée par un électroaimant est transférée aux roues, dont le profil est crénelé. L'aimantation des dents de ces roues permet la transmission du couple de pivotement.

### Résumé de l'invention

La présente invention consiste à adapter ce principe de transformation, dans des cas où la roue est soumise à un couple non négligeable, et où il est nécessaire de limiter au mieux le frein généré sur le mobile entraîneur.

A cet effet, l'invention concerne un mécanisme séquenceur selon la revendication 1.

L'invention concerne encore un mécanisme d'horlogerie comportant au moins un tel mécanisme séquenceur.

L'invention concerne encore une montre comportant au moins un tel mécanisme d'horlogerie ou/et au moins un tel mécanisme séquenceur.

### Description sommaire des dessins

D'autres caractéristiques et avantages de l'invention apparaîtront à la lecture de la description détaillée qui va suivre, en référence aux dessins annexés, où :
- la figure 1 représente, de façon schématisée, et en vue de face, un premier mode mécanique de réalisation de l'invention, dans une première variante, où un premier mobile bloqueur entraîné en rotation, comportant une surface périphérique de maintien cylindrique, et comportant une encoche, coopère avec un mobile récepteur antagoniste également soumis à un couple en concordance, et porteur de galets agencés pour rouler sur la piste cylindrique, et s'enfoncer dans l'encoche au passage, pour faire pivoter le mobile récepteur ;
- la figure 2 est une vue en perspective du mécanisme de la figure 1 ;
- les figures 3 à 5 illustrent, de façon partielle et en vue en plan, les étapes du passage, et la coopération des galets avec la piste cylindrique et l'encoche ;
- les figures 6 à 10 illustrent, de façon partielle et en vue en plan, les étapes du passage pour une variante où le mobile récepteur n'est pas soumis à un couple moteur uniforme, et où le mobile bloqueur est équipé d'un doigt saillant entre deux encoches, pour permettre de garantir l'entraînement en rotation du mobile récepteur ;
- la figure 11 représente, de façon schématisée, et en perspective, une application du mécanisme de la figure 1 en combinaison avec un barillet auxiliaire pour fournir un appoint de couple temporaire au mobile bloqueur ;
- la figure 12 représente, de façon schématisée, et en vue de face, un deuxième mode magnétique de réalisation de l'invention, avec des aimants sur le mobile bloqueur et sur le mobile récepteur, dans une première variante où tous les aimants ont une aimantation orientée dans un même plan ;
- la figure 13 est une vue en perspective du mécanisme de la figure 12;
- la figure 14 représente, de façon schématisée, et en vue de face, une deuxième variante où tous les aimants ont une aimantation orientée selon une même direction ;
- la figure 15 est une vue en perspective du mécanisme de la figure 14;
- la figure 16 est une vue de côté du mécanisme de la figure 14;
- la figure 17 est un schéma-blocs représentant une montre avec un mouvement, comportant des mécanismes séquenceurs selon l'invention.

### Description détaillée des modes de réalisation préférés

L'invention concerne un mécanisme séquenceur 100 comportant un premier mobile bloqueur 1 entraîné en rotation autour d'un premier axe de pivotement D1.

Ce premier mobile bloqueur 1 comporte au moins une surface périphérique de maintien 11, qui est régulière dans sa géométrie ou respectivement dans une aimantation de polarité uniforme.

Cette surface périphérique de maintien 11 est agencée pour maintenir immobile en rotation, lors d'une course de maintien, un mobile récepteur 2 antagoniste pivotant autour d'un deuxième axe de pivotement D2.

Selon l'invention, le mobile récepteur 2 est un mobile de passage à frottement réduit, notamment une roue de passage dans le cas des variantes illustrées par les figures, qui comporte à sa périphérie des deuxièmes éléments d'arrêt 21. Ces deuxièmes éléments d'arrêt 21, ou bien sont des galets fous quand la surface périphérique de maintien 11 est régulière dans sa géométrie, notamment cylindrique dans l'exemple non limitatif des figures, ou bien respectivement , quand la surface périphérique de maintien 11 est régulière dans une aimantation de polarité uniforme, sont des aimants selon la même polarité.

Bien entendu, on peut substituer à une piste lisse combinée avec des galets fous, une denture combinée à des pignons fous, ou similaire, sans s'écarter de la présente invention. Les galets fous sont avantageux par leurs moindres frottements.

La variante électrostatique de l'invention n'est pas décrite ici en détail, le constructeur horloger saura transposer les enseignements de l'alternative magnétique décrite ci-après à une variante électrostatique, fonctionnant de la même façon.

Ces deuxièmes éléments d'arrêt 21 coopèrent par paire avec la surface de maintien 11, de part et d'autre d'un plan passant par les centres du mobile bloqueur 1 et du mobile récepteur 2, pour maintenir ce dernier immobile en rotation pendant la course de maintien.

Le premier mobile bloqueur 1 comporte encore au moins une surface d'entraînement 12, comportant, ou bien un relief irrégulier quand la surface périphérique de maintien 11 est régulière dans sa géométrie, ou bien respectivement une aimantation contraire quand la surface périphérique de maintien 11 est régulière dans une aimantation de polarité uniforme.

Et cette surface d'entraînement 12 est agencée pour entraîner par sauts le mobile récepteur 2, dans une course d'entraînement du premier mobile bloqueur 1 entre deux courses de maintien. On comprend que, par rapport à une zone d'interaction du mobile récepteur 2, la rotation du premier mobile bloqueur 1 est une alternance de courses de maintien pendant lesquelles le mobile récepteur 2 est immobile, et de courses d'entraînement pendant lesquelles le mobile récepteur 2 effectue une rotation.

Plus particulièrement, le premier mobile bloqueur 1 est soumis à un couple moteur lui imprimant une rotation autour du premier axe de pivotement D1. Le mécanisme séquenceur 100 est agencé pour transformer la rotation du premier mobile bloqueur 1 en une rotation par à-coups du deuxième mobile récepteur 2 qui est agencé au voisinage immédiat du premier mobile bloqueur 1, et pivote autour du deuxième axe de pivotement D2, dont la position dans l'espace est fixe par rapport à celle du premier axe de pivotement D1. Dans une réalisation particulière et non limitative, illustrée par les figures, le deuxième axe de pivotement D2 est parallèle au premier axe de pivotement D1.

Le premier mobile bloqueur 1 comporte, à sa périphérie au voisinage de la périphérie du deuxième mobile récepteur 2, au moins une première surface de maintien 11 et au moins une première surface d'entraînement 12.

Le deuxième mobile récepteur 2 comporte, à sa périphérie au voisinage de la périphérie du premier mobile bloqueur 1, une pluralité de deuxièmes éléments d'arrêt 21. Ces deuxièmes éléments d'arrêt 21 sont agencés pour, dans une course de maintien du premier mobile bloqueur 1, coopérer par paires avec une telle première surface de maintien 11, de façon à ce qu'au moins l'un des éléments de la paire soit en coopération de contact ou respectivement d'aimantation avec la première surface de maintien 11, au niveau d'un plan médian PM perpendiculaire au premier axe de pivotement D1, dans une position d'arrêt où le deuxième mobile récepteur 2 est immobile. Dans cette position d'arrêt, les deux deuxièmes éléments d'arrêt 21, qui coopèrent avec cette première surface de maintien 11, peuvent avoir un appui de part et d'autre d'un plan principal P passant par le premier axe de pivotement D1 et par l'intersection du deuxième axe de pivotement D2 avec le plan médian PM.

Plus particulièrement, ce sont les deux éléments de la paire qui sont en contact avec la première surface de maintien 11.

Ces deuxièmes éléments d'arrêt 21 sont encore agencés pour coopérer chacun par entraînement mécanique ou magnétique, selon le cas, avec une telle première surface d'entraînement 12 arrivant à sa proximité, pour autoriser le pivotement du deuxième mobile récepteur 2 sous l'effet de l'entraînement par le premier mobile bloqueur 1 ou sous l'effet d'un couple auquel est soumis le deuxième mobile récepteur 2, dans une course d'entraînement du premier mobile bloqueur 1. Dans l'alternative mécanique, les deuxièmes éléments d'arrêt 21 comportent des galets fous ou similaires, qui sont agencés pour rouler sur une piste sensiblement cylindrique constituant la première surface de maintien 11, et qui sont encore agencés pour pénétrer dans au moins une encoche constituant une première surface d'entraînement 12. Cette encoche est agencée pour autoriser ou générer la rotation du deuxième mobile récepteur 2. Dans l'alternative magnétique, les deuxièmes éléments d'arrêt 21 comportent des aimants récepteurs, qui sont agencés en répulsion avec une piste aimantée de première polarité constituant la première surface de maintien 11, et qui sont encore agencés pour coopérer en attraction avec au moins une piste de deuxième polarité inverse à la première polarité constituant une telle première surface d'entraînement 12.

Plus particulièrement, le premier mobile bloqueur 1 est soumis à un couple moteur lui imprimant une rotation continue autour du premier axe de pivotement D1.

Dans une première variante d'exécution, tel que visible sur les figures 1 à 5, et 11, le deuxième mobile récepteur 2 est soumis à un couple moteur par rapport au deuxième axe de pivotement D2, en concordance avec le couple d'entraînement appliqué au premier mobile bloqueur 1.

Dans une autre variante d'exécution, tel que visible sur les figures 6 à 10, le deuxième mobile récepteur 2 n'est soumis à aucun couple moteur par rapport au deuxième axe de pivotement D2. Ce deuxième mobile récepteur 2 peut, encore, être soumis à un couple résistant, c'est-à-dire en opposition avec le couple d'entraînement appliqué au premier mobile bloqueur 1.

Dans une variante particulière, correspondant aux exécutions illustrées par les figures, les deuxièmes éléments d'arrêt 21 sont tous identiques.

Plus particulièrement, chaque première surface de maintien 11 est agencée pour entraîner au moins un deuxième élément d'arrêt 21 selon un pas du deuxième mobile récepteur 2, par contact mécanique ou par un effort magnétique, sur une plage angulaire d'entraînement restreinte du premier mobile bloqueur 1, et la première surface d'entraînement 12 comporte alors deux surfaces élémentaires 13, 14, qui sont agencées pour coopérer avec deux tels deuxièmes éléments d'arrêt 21 différents, pour autoriser le pivotement du deuxième mobile récepteur 2, chacun sur une partie du pas.

Dans une variante particulière non illustrée, le premier mobile bloqueur 1 comporte au moins deux niveaux définissant ensemble un premier entrefer dans lequel ou au voisinage immédiat duquel est mobile la périphérie du deuxième mobile récepteur 2.

Dans une variante particulière similaire et illustrée par les figures 14 à 16, le deuxième mobile récepteur 2 comporte au moins deux niveaux 2A et 2B, définissant ensemble un deuxième entrefer dans lequel ou au voisinage immédiat duquel est mobile la périphérie du premier mobile bloqueur 1.

Dans une variante particulière de l'alternative mécanique, les deuxièmes éléments d'arrêt 21 sont agencés pour coopérer chacune par entraînement mécanique avec une première surface d'entraînement 12, et le deuxième mobile récepteur 2 comporte une pluralité de tels galets dont les axes de pivotement sont équidistants du deuxième axe de pivotement D2. Ces axes de pivotement peuvent, d'ailleurs, être incliné de façon régulière par rapport au deuxième axe de pivotement D2.

Plus particulièrement, et tel qu'illustré par les figures 1 à 11, ces galets sont équidistants.

Dans la variante où le deuxième mobile récepteur 2 n'est pas soumis à un couple moteur, un agencement particulier est nécessaire pour qu'il puisse tourner sous l'action du premier mobile bloqueur 1. Plus particulièrement, à cet effet, au moins une première surface d'entraînement 12 comporte deux surfaces élémentaires 13 et 14 en forme d'encoches agencées pour recevoir les galets, séparées par un doigt 15 saillant lequel est agencé pour s'introduire entre deux galets consécutifs. Ce doigt 15 est agencé pour venir en appui sur un des galets, au niveau d'une surface de contact qui est plus proche du deuxième axe de pivotement D2 que l'axe de pivotement du galet concerné, tel que visible sur les figures 7 à 9, pour entraîner en rotation le deuxième mobile récepteur 2 quand celui-ci n'est pas entraîné ou bien est soumis à un couple résistant.

Dans l'alternative magnétique, les deuxièmes éléments d'arrêt 21 sont agencées pour coopérer chacun par entraînement magnétique avec une première surface d'entraînement 12, et le deuxième mobile récepteur 2 comporte une pluralité de deuxièmes aimants constituant les aimants récepteurs et orientés selon la première polarité vers la périphérie du premier mobile bloqueur 1. Ces deuxièmes aimants sont équidistants du deuxième axe de pivotement D2; on entend par là que la zone de plus forte densité de champ magnétique de chaque aimant est à la même distance du deuxième axe de pivotement D2.

Plus particulièrement, et tel que visible sur les figures 12 à 15, les deuxièmes aimants sont équidistants.

Plus particulièrement, la première surface d'entraînement 12 comporte au moins un premier aimant d'attraction orienté selon la deuxième polarité vers la périphérie du deuxième mobile récepteur 2.

Plus particulièrement, la première surface d'entraînement 12 comporte au moins une première partie ferromagnétique au voisinage de la périphérie du deuxième mobile récepteur 2. Elle peut notamment comporter à la fois un ou plusieurs aimants, et une ou plusieurs parties ferromagnétiques.

Plus particulièrement, la première surface de maintien 11 comporte une pluralité de premiers aimants de répulsion orientés selon la première polarité vers la périphérie du deuxième mobile récepteur 2.

Dans la variante illustrée aux figures 12 et 13, les aimants récepteurs 21, la piste aimantée de première polarité constituant la première surface de maintien 11, et la piste de deuxième polarité constituant la première surface d'entraînement 12, ont une magnétisation orientée dans le plan médian PM.

Dans la variante illustrée aux figures 14 à 16, les aimants récepteurs 21, la piste aimantée de première polarité constituant la première surface de maintien 11, et la piste de deuxième polarité constituant la première surface d'entraînement 12, ont une magnétisation orientée parallèlement au premier axe de pivotement D1.

Ces orientations particulières de magnétisation ne sont pas limitatives. Elles dépendent de l'espace disponible à l'intérieur de la montre, pour un positionnement optimal de la roue de passage. Si nécessaire, la direction de magnétisation peut être oblique, notamment selon une surface conique, ou autre.

L'invention concerne encore un mécanisme d'horlogerie 500 comportant au moins un tel mécanisme séquenceur 100, et comportant des premiers moyens moteurs d'entraînement d'au moins un premier mobile bloqueur 1 d'un mécanisme séquenceur 100. Et, lorsque le deuxième mobile récepteur 2 d'un mécanisme séquenceur 100 n'est pas soumis à un couple moteur en concordance avec le couple moteur du premier mobile bloqueur correspondant, le mécanisme séquenceur 100 concerné est réalisé dans l'alternative mécanique selon la variante des figures 6 à 10, ou bien est réalisé dans l'alternative magnétique.

Plus particulièrement, le mécanisme d'horlogerie 500 comporte des deuxièmes moyens moteurs d'entraînement soumettant un deuxième mobile récepteur 2 d'un mécanisme séquenceur 100 à un couple autour du deuxième axe de pivotement D2, en concordance avec le couple moteur auquel est soumis le premier mobile bloqueur 1 correspondant du même mécanisme séquenceur 100, de façon à apporter un couple supplémentaire au premier mobile bloqueur 1 lors de la rotation du deuxième mobile récepteur 2 sous l'action d'une première surface d'entraînement 12 du premier mobile bloqueur 1.

L'invention concerne encore une pièce d'horlogerie, notamment une montre 1000, comportant au moins un tel mécanisme d'horlogerie 500, ou/et au moins un tel mécanisme séquenceur 100.

Les figures illustrent des variantes de réalisation non limitatives.

Les figures 1 à 11 illustrent des variantes de type mécanique, avec une roue de passage, qui constitue le deuxième mobile récepteur 2, qui est équipée de galets. Dans ce cas, le contact entre la roue de passage et le premier mobile bloqueur 1 s'effectue de préférence au travers d'un galet 21 qui roule sans glisser sur la première surface de maintien 11, et pivote lui-même dans un pivot de la roue de passage 2. En position de maintien sur la figure 3, au moins le galet 21A, ou les deux galets 21A et 21D sont en appui sur la première surface de maintien 11. Au moment du passage de la discontinuité que constitue la surface d'entraînement 12, tel que visible sur la figure 4, le galet 21A peut s'enfoncer dans l'encoche du premier mobile bloqueur 1, et la roue de passage 2, sous l'influence d'un couple représenté en figure 4 par une flèche de sens anti-horaire, en concordance avec la rotation du premier mobile bloqueur 1, peut tourner d'un pas, soit d'un quart de tour dans cet exemple où le deuxième mobile récepteur 2 porte quatre galets 21 équidistants à 90°. Le galet 21B vient alors en appui, ainsi que le galet 21A qui a servi de pivot, sur la première surface de maintien 11, tel que visible sur la figure 5, jusqu'à l'arrivée de la surface d'entraînement 12, qui est la même dans ce cas particulier des figures où l'encoche 12 est unique.

Dans le cas des figures 1 à 5, la forme du premier mobile bloqueur 1 ne permet pas d'assurer l'entraînement de la roue de passage 2, si celle-ci n'est pas soumise à un couple monodirectionnel. Mais en modifiant la forme du premier mobile bloqueur 1 à la manière de la croix de Malte, à l'aide d'un doigt saillant 15 tel qu'exposé plus haut, il est possible de garantir cet entraînement même en l'absence de couple, ou bien si le couple n'est pas dans la direction souhaitée, c'est-à-dire dans le sens opposé à la rotation imposée. En position de maintien sur la figure 6, deux galets 21A et 21D sont en appui sur la première surface de maintien 11. Au moment de l'arrivée de la discontinuité 12, tel que visible sur la figure 7, le galet 21A peut s'enfoncer dans la première encoche 13 du premier mobile bloqueur 1, et le doigt 15 prend appui sur ce galet 21A pour faire tourner la roue de passage 2 d'une première partie de son pas, et l'amener dans la position de la figure 8. Sur la figure 8, la première rotation de la roue de passage 2 a amené un autre galet 21B sur le doigt 15, qui le guide dans la deuxième encoche 14, laquelle entraîne ce galet 21B et donc la roue de passage 2 dans une rotation complémentaire tel que visible sur la figure 9, effectuant ainsi la deuxième partie de son pas. Le galet 21C vient alors en appui, ainsi que le galet 21B qui a servi de pivot final, sur la première surface de maintien 11, tel que visible sur la figure 10, jusqu'à l'arrivée de la surface d'entraînement 12, qui est la même dans ce cas particulier des figures où celle-ci, composée des deux encoches 13 et 14 et du doigt 15, est unique. Ici, la roue de passage 2 a effectué une rotation de 180°.

Cette variante des figures 6 à 10 permet donc le passage, même si la roue de passage 2 n'est pas soumise à un couple dans le sens permettant son entraînement.

Les figures 12 à 16 illustrent des variantes de type magnétique, avec une roue de passage, qui constitue le deuxième mobile récepteur 2, qui est équipée d'aimants, et qui est sans contact, ce qui est encore plus favorable que le contact allégé des variantes mécaniques. Les figures différencient les repères 4 et 5 selon les polarités : + ou Nord en 4, - ou Sud en 5.

Dans ce mode de réalisation, les aimants 21 de la roue de passage 2 sont en répulsion avec les aimants du premier mobile bloqueur 1. La position de la roue de passage 2 est donc bloquée dans une position stable, malgré le couple qui tend à la faire tourner (sens anti-horaire sur les figures 12 et 13). Au moment du passage des aimants du premier mobile bloqueur 1 dont le sens de magnétisation est opposé, les aimants 21 de la roue de passage sont attirés, et la roue de passage peut tourner d'un pas, soit un sixième de tour dans le cas illustré.

Les exemples des figures 12 et 13 illustrent le cas où les aimants ont une magnétisation orientée dans le plan.

Dans une variante de réalisation, le même principe peut être appliqué pour des aimants dont la magnétisation est orientée selon le premier axe de pivotement D1, tel que visible sur les figures 14 à 16. Dans ce cas particulier, la roue de passage 2 présente deux niveaux d'aimants en attirance, au niveau de deux plans médians PM1 et PM2. Il est tout à fait envisageable d'avoir deux niveaux sur la premier mobile bloqueur 1 plutôt que sur la roue de passage sur le même principe. Les solutions proposées ci-dessus permettent de laisser tourner une roue de passage soumise à un couple de manière alternée, et en limitant la consommation lorsque cette roue de passage ne tourne pas (au repos). Beaucoup d'applications sont envisageables avec ce type de système.

Naturellement, il est possible de renverser l'alternative magnétique, avec une position de maintien par attraction, et un entraînement par répulsion, toutefois cette solution peut comporter une instabilité, ce qui nécessite un couple important sur le premier mobile bloqueur pour composer une telle instabilité.

Une première application concerne un apport temporaire de couple. En effet, dans de nombreux cas, les mouvements horlogers présentent des complications qui génèrent une consommation de couple supplémentaire, mais sur un intervalle de temps limité. C'est notamment le cas des mécanismes de quantième, simples, annuels, perpétuels, ou autres, qui consomment de l'énergie au mouvement lors du passage de la date, généralement à minuit. Cette consommation implique une baisse locale d'amplitude et donc une diminution de la réserve de marche.

Le système décrit peut constituer un apport de couple pendant cet intervalle temporel de surconsommation. Si la roue de passage 2 est liée à un barillet auxiliaire 3, de taille moins importante que le barillet principal, voire un simple ressort spiral ou une lame, ou un moyen de rappel élastique ou magnétique quelconque, et que le premier mobile bloqueur 1 est relié directement ou indirectement au rouage de finissage et dimensionné pour réaliser un tour en 24h (si la surconsommation intervient une seule fois en 24h), alors la roue de passage 2 pourra apporter un couple au premier mobile bloqueur 1 pendant l'intervalle de consommation et permettre ainsi d'éviter une baisse d'amplitude au passage de minuit et donc d'augmenter la réserve de marche. Cette variante est illustrée par la figure 11.

Un autre exemple d'application concerne un variateur de couple. Dans le cas d'un système, notamment à différentiel, qui permet de modifier le rapport de couple entre deux mobiles, par exemple barillet/centre, pour notamment rendre le couple constant lors du désarmage du barillet, il est nécessaire de piloter en rotation un levier, ou un porte-satellite, pour que celui-ci adapte la position du satellite en fonction de l'état de désarmage du barillet. Ce levier est donc soumis à un couple qu'il est nécessaire de soutenir. La roue de passage 2, entraînée alternativement en rotation par le premier mobile bloqueur 1, qui est dans cet exemple le tambour de barillet, peut piloter ce levier qui lui transmet donc un couple non négligeable. La solution selon l'invention permet de maintenir la roue de passage 2 fixe, avec une consommation limitée malgré le couple auquel elle est soumise.

De très nombreuses applications sont possibles, notamment et non limitativement à :
- des mouvements horlogers comprenant une complication consommant du couple à intervalles réguliers, par exemple toutes les 24h;
- des mouvements horlogers comportant un variateur de couple, par exemple pour réaliser une force constante;
- des mouvements horlogers comprenant un système d'entraînement alternatif, par exemple came des années bissextiles dans un quantième perpétuel, pour diminuer la consommation de couple;
- des chronographes comportant un compteur minute ou compteur d'heure , à entraînement alternatif, pour diminuer la consommation de couple.

## Revendications

1. Mécanisme séquenceur (100) comportant un premier mobile bloqueur (1) entraîné en rotation autour d'un premier axe de pivotement (D1), comportant au moins une surface périphérique de maintien (11) régulière dans sa géométrie ou respectivement dans une aimantation de polarité uniforme, agencée pour maintenir immobile en rotation un mobile récepteur (2) antagoniste pivotant autour d'un deuxième axe de pivotement (D2), et dans lequel ledit mobile récepteur (2) est un mobile de passage à frottement réduit comportant à sa périphérie des deuxièmes éléments d'arrêt (21) qui sont des galets fous ou respectivement des aimants selon la même polarité, et dont, dans une course de maintien dudit premier mobile bloqueur (1), au moins un de ces deux éléments est en coopération de contact ou respectivement d'aimantation avec ladite surface de maintien en maintien (11) de part et d'autre d'un plan passant par les centres dudit mobile bloqueur (1) et dudit mobile récepteur (2), et ledit premier mobile bloqueur (1) comportant encore au moins une surface d'entraînement (12) comportant un relief irrégulier ou respectivement une aimantation contraire et agencée pour entraîner par sauts ledit mobile récepteur (2), dans une course d'entraînement dudit premier mobile bloqueur (1) entre deux dites courses de maintien.

2. Mécanisme séquenceur (100) selon la revendication 1, **caractérisé en ce que** ledit deuxième mobile récepteur (2) comporte, à sa périphérie au voisinage de la périphérie dudit premier mobile bloqueur (1), une pluralité de dits deuxièmes éléments d'arrêt (21), qui sont agencés pour coopérer par paires avec une dite première surface de maintien (11), de façon à ce qu'au moins l'un des éléments de ladite paire soit en coopération de contact ou respectivement d'aimantation avec ladite première surface de maintien (11), au niveau d'un plan médian (PM) perpendiculaire audit premier axe de pivotement (D1), dans une position d'arrêt où ledit deuxième mobile récepteur (2) est immobile et où lesdits deux deuxièmes éléments d'arrêt (21) qui sont aptes à coopérer avec cette dite première surface de maintien (11), peuvent avoir un appui de part et d'autre d'un plan principal (P) passant par ledit premier axe de pivotement (D1) et par l'intersection dudit deuxième axe de pivotement (D2) avec ledit plan médian (PM), et **en ce que** lesdits deuxièmes éléments d'arrêt (21) sont encore agencés pour coopérer chacun par entraînement mécanique ou magnétique avec une dite première surface d'entraînement (12) arrivant à sa proximité, pour autoriser le pivotement dudit deuxième mobile récepteur (2) sous l'effet de l'entraînement par ledit premier mobile bloqueur (1) ou d'un couple auquel est soumis ledit deuxième mobile récepteur (2), lesdits deuxièmes éléments d'arrêt (21) comportant dans l'alternative mécanique des galets fous agencés pour rouler sur une piste cylindrique constituant ladite première surface de maintien (11) et encore agencés pour pénétrer dans au moins une encoche constituant une dite première surface d'entraînement (12) et agencée pour autoriser la rotation dudit deuxième mobile récepteur (2), lesdits deuxièmes éléments d'arrêt (21) comportant dans l'alternative magnétique des aimants récepteurs agencés en répulsion avec une piste aimantée de première polarité constituant ladite première surface de maintien (11) et encore agencés pour coopérer en attraction avec au moins une piste de deuxième polarité inverse à ladite première polarité constituant une dite première surface d'entraînement (12).

3. Mécanisme séquenceur (100) selon la revendication 1 ou 2, **caractérisé en ce que**, dans ladite position de maintien, deux dits deuxièmes éléments d'arrêt (21) coopèrent avec ladite surface de maintien (11) en maintien de part et d'autre dudit plan passant par les centres dudit mobile bloqueur (1) et dudit mobile récepteur (2).

4. Mécanisme séquenceur (100) selon l'une des revendications 1 à 3, **caractérisé en ce que** ledit premier mobile bloqueur (1) est soumis à un couple moteur lui imprimant une rotation continue autour dudit premier axe de pivotement (D1).

5. Mécanisme séquenceur (100) selon l'une des revendications 1 à 4, **caractérisé en ce que** ledit deuxième mobile récepteur (2) est soumis à un couple moteur ou résistant par rapport audit deuxième axe de pivotement (D2).

6. Mécanisme séquenceur (100) selon l'une des revendications précédentes, **caractérisé en ce que** lesdits deuxièmes éléments d'arrêt (21) sont tous identiques.

7. Mécanisme séquenceur (100) selon l'une des revendications précédentes, **caractérisé en ce que** ledit deuxième axe de pivotement (D2) est parallèle audit premier axe de pivotement (D1).

8. Mécanisme séquenceur (100) selon l'une des revendications précédentes, **caractérisé en ce que** chaque dite première surface de maintien (11) est agencée pour bloquer au moins un dit deuxième élément d'arrêt (21) selon un pas dudit deuxième mobile récepteur (2) par contact mécanique ou par un effort magnétique, sur une plage angulaire d'entraînement restreinte dudit premier mobile bloqueur (1), et **en ce que** ladite première surface d'entraînement (12), comporte deux surfaces élémentaires (13; 14) agencées pour coopérer avec deux dits deuxièmes éléments d'arrêt (21) différents pour garantir le pivotement dudit deuxième mobile récepteur (2), chacun sur une partie dudit pas.

9. Mécanisme séquenceur (100) selon l'une des revendications précédentes, **caractérisé en ce que** ledit premier mobile bloqueur (1) comporte au moins deux niveaux définissant ensemble un premier entrefer dans lequel ou au voisinage immédiat duquel est mobile la périphérie dudit deuxième mobile récepteur (2).

10. Mécanisme séquenceur (100) selon l'une des revendications précédentes, **caractérisé en ce que** ledit deuxième mobile récepteur (2) comporte au moins deux niveaux définissant ensemble un deuxième entrefer dans lequel ou au voisinage immédiat duquel est mobile la périphérie dudit premier mobile bloqueur (1).

11. Mécanisme séquenceur (100) selon l'une des revendications précédentes, **caractérisé en ce que** lesdits deuxièmes éléments d'arrêt (21) sont agencés pour coopérer chacun par entraînement mécanique avec une dite première surface d'entraînement (12), et **en ce que** ledit deuxième mobile récepteur (2) comporte une pluralité de dits galets dont les axes de pivotement sont équidistants dudit deuxième axe de pivotement (D2).

12. Mécanisme séquenceur (100) selon la revendication 11, **caractérisé en ce que** lesdits galets sont équidistants.

13. Mécanisme séquenceur (100) selon la revendication 11 ou 12, **caractérisé en ce que en ce que** au moins une dite première surface d'entraînement (12) comporte deux surfaces élémentaires (13; 14) en forme d'encoches agencées pour recevoir lesdits galets, séparées par un doigt (15) saillant lequel est agencé pour s'introduire entre deux dits galets consécutifs, et venir en appui sur un dit galet au niveau d'une surface de contact plus proche dudit deuxième axe de pivotement (D2) que l'axe de pivotement dudit galet concerné, pour entraîner en rotation ledit deuxième mobile récepteur (2).

14. Mécanisme séquenceur (100) selon l'une des revendications 1 à 10, **caractérisé en ce que** lesdits deuxièmes éléments d'arrêt (21) sont agencés pour coopérer chacun par entraînement magnétique avec une dite première surface d'entraînement (12), et **en ce que** ledit deuxième mobile récepteur (2) comporte une pluralité de deuxièmes aimants constituant lesdits aimants récepteurs et orientés selon ladite première polarité vers la périphérie dudit premier mobile bloqueur (1), et dont les zones de plus forte densité de champ desdits deuxièmes aimants sont équidistantes dudit deuxième axe de pivotement (D2).

15. Mécanisme séquenceur (100) selon la revendication 14, **caractérisé en ce que** lesdits deuxièmes aimants sont équidistants.

16. Mécanisme séquenceur (100) selon la revendication 14 ou 15, **caractérisé en ce que** ladite première surface d'entraînement (12) comporte au moins un premier aimant d'attraction orienté selon ladite deuxième polarité vers la périphérie dudit deuxième mobile récepteur (2).

17. Mécanisme séquenceur (100) selon l'une des revendications 14 à 16, **caractérisé en ce que** ladite première surface d'entraînement (12) comporte au moins une première partie ferromagnétique au voisinage de la périphérie dudit deuxième mobile récepteur (2).

18. Mécanisme séquenceur (100) selon l'une des revendications 14 à 17, **caractérisé en ce que** ladite première surface de maintien (11) comporte une pluralité de premiers aimants de répulsion orientés selon ladite première polarité vers la périphérie dudit deuxième mobile récepteur (2).

19. Mécanisme séquenceur (100) selon la revendication 2 et l'une des revendications 14 à 18, **caractérisé en ce que** lesdits aimants récepteurs, ladite piste aimantée de première polarité constituant ladite première surface de maintien (11), et ladite piste de deuxième polarité constituant une dite première surface d'entraînement (12), ont une magnétisation orientée dans ledit plan médian (PM).

20. Mécanisme séquenceur (100) selon l'une des revendications 14 à 18, **caractérisé en ce que** lesdits aimants récepteurs, ladite piste aimantée de première polarité constituant ladite première surface de maintien (11), et ladite piste de deuxième polarité constituant une dite première surface d'entraînement (12), ont une magnétisation orientée parallèlement audit premier axe de pivotement (D1).

21. Mécanisme d'horlogerie (500) comportant au moins un mécanisme séquenceur (100) selon l'une des revendications précédentes, et des premiers moyens moteurs d'entraînement d'au moins un dit premier mobile bloqueur (1) d'un dit mécanisme séquenceur (100), **caractérisé en ce que**, lorsque ledit deuxième mobile récepteur (2) d'un dit mécanisme séquenceur (100) n'est pas soumis à un couple moteur en concordance avec le couple moteur dudit premier mobile bloqueur correspondant, ledit mécanisme séquenceur (100) concerné est réalisé selon la revendication 7 dans l'alternative mécanique ou selon l'une des revendications 14 à 20 dans l'alternative magnétique.

22. Mécanisme d'horlogerie (500) selon la revendication 21, **caractérisé en ce que** ledit mécanisme d'horlogerie (500) comporte des deuxièmes moyens moteurs d'entraînement soumettant un dit deuxième mobile récepteur (2) d'un dit mécanisme séquenceur (100) à un couple autour dudit deuxième axe de pivotement (D2), en concordance avec le couple moteur auquel est soumis ledit premier mobile bloqueur (1) correspondant du même dit mécanisme séquenceur (100), de façon à apporter un couple supplémentaire audit premier mobile bloqueur (1) lors de la rotation dudit deuxième mobile récepteur (2) sous l'action d'une dite première surface d'entraînement (12) dudit premier mobile bloqueur (1).

23. Montre (1000) comportant au moins un mécanisme d'horlogerie (500) selon la revendication 21 ou 22, ou/et au moins un mécanisme séquenceur (100) selon l'une des revendications 1 à 20.

## Patentansprüche

1. Ablaufsteuerungsmechanismus (100), umfassend ein erstes Blockierdrehteil (1), das rotatorisch um eine erste Drehachse (D1) angetrieben wird und mindestens eine Umfangshalteoberfläche (11) mit regelmäßiger Geometrie oder entsprechend einer regelmäßigen Magnetisierung mit gleichmäßiger Polarität aufweist, die dafür ausgelegt ist, ein gegenwirkendes Empfängerdrehteil (2), das sich um eine zweite Drehachse (D2) dreht, drehfest zu halten, wobei das Empfängerdrehteil (2) ein Vorbeibewegungsdrehteil mit verringerter Reibung ist, das an seinem Umfang zweite Halteelemente (21) aufweist, die lose Laufrollen oder entsprechend Magneten mit gleicher Polarität sind, wobei auf einem Halteweg des ersten Blockierdrehteils (1) mindestens eines dieser beiden Elemente beiderseits einer Ebene, die durch die Zentren des Blockierdrehteils (1) und entsprechend des Empfängerdrehteils (2) verläuft, mit der Halteoberfläche (11) haltend in einer Kontakt- oder entsprechend Magnetisierungszusammenwirkung steht, wobei das erste Blockierdrehteil (1) ferner mindestens eine Antriebsoberfläche (12) aufweist, die ein unregelmäßiges Relief oder entsprechend eine entgegengesetzte Magnetisierung aufweist und dafür ausgelegt ist, das Empfängerdrehteil (2) auf einem Antriebsweg des ersten Blockierelements (1) zwischen zwei der Haltewege in Sprüngen anzutreiben.

2. Ablaufsteuerungsmechanismus (100) nach Anspruch 1, **dadurch gekennzeichnet, dass** das zweite Empfängerdrehteil (2) an seinem Umfang in der Nähe des Umfangs des ersten Blockierdrehteils (1) eine Mehrzahl von zweiten Halteelementen (21) umfasst, die dafür ausgelegt sind, paarweise mit einer ersten Halteoberfläche (11) zusammenzuwirken, derart, dass mindestens eines der Elemente des Paars auf Höhe einer Mittelebene (PM) senkrecht zu der ersten Drehachse (D1) in einer Halteposition, in der das zweite Empfängerdrehteil (2) festgesetzt ist und in der die beiden zweiten Halteelemente (21), die geeignet sind, mit dieser ersten Halteoberfläche (11) zusammenzuwirken, auf beiden Seiten einer Hauptebene (P) abstützbar sind, die durch die erste Drehachse (D1) und durch die Schnittlinie der zweiten Drehachse (D2) mit der Mittelebene (PM) verläuft, mit der ersten Halteoberfläche (11) in einer Kontakt- bzw. Magnetisierungszusammenwirkung steht und dass die zweiten Halteelemente (21) ferner dafür ausgelegt sind, jeweils durch mechanischen oder magnetischen Antrieb mit einer ersten Antriebsoberfläche (12) zusammenzuwirken, die in seiner Nähe ankommt, um die Drehung des zweiten Empfängerdrehteils (2) unter der Wirkung des Antriebs durch das erste Blockierdrehteil (1) oder eines Drehmoments, dem das zweite Empfängerdrehteil (2) unterliegt, zuzulassen, wobei die zweiten Halteelemente (21) in der mechanischen Variante lose Laufrollen aufweisen, die dafür ausgelegt sind, auf einer zylindrischen Bahn zu rollen, die die erste Halteoberfläche (11) bildet, und ferner dafür ausgelegt sind, in mindestens eine Einkerbung einzudringen, die eine erste Antriebsoberfläche (12) bildet und dafür ausgelegt ist, die Drehung des zweiten Empfängerdrehteils (2) zuzulassen, wobei die zweiten Halteelemente (21) in der magnetischen Variante Empfängermagneten aufweisen, die dafür ausgelegt sind, mit einer magnetisierten Bahn der ersten Polarität, die die erste Halteoberfläche (11) bildet, abstoßend zusammenzuwirken, und ferner dafür ausgelegt sind, mit mindestens einer Bahn einer zweiten Polarität entgegengesetzt zu der ersten Polarität, die eine erste Antriebsoberfläche (12) bildet, anziehend zusammenzuwirken.

3. Ablaufsteuerungsmechanismus (100) nach Anspruch 1 oder 2, **dadurch gekennzeichnet, dass** zwei zweite Halteelemente (21) in der Halteposition mit einer Halteoberfläche (11) auf beiden Seiten der Ebene, die durch die Zentren des Blockierdrehteils (1) und des Empfängerdrehteils (2) verläuft, haltend zusammenwirken.

4. Ablaufsteuerungsmechanismus (100) nach einem der Ansprüche 1 bis 3, **dadurch gekennzeichnet, dass** das erste Blockierdrehteil (1) einem Antriebsdrehmoment unterliegt, das ihm eine ununterbrochene Drehung um die erste Drehachse (D1) auferlegt.

5. Ablaufsteuerungsmechanismus (100) nach einem der Ansprüche 1 bis 4, **dadurch gekennzeichnet, dass** das zweite Empfängerdrehteil (2) einem Antriebs- oder Widerstandsdrehmoment in Bezug auf die zweite Drehachse (D2) unterliegt.

6. Ablaufsteuerungsmechanismus (100) nach einem der vorhergehenden Ansprüche, **dadurch gekennzeichnet, dass** alle zweiten Halteelemente (21) gleich sind.

7. Ablaufsteuerungsmechanismus (100) nach einem der vorhergehenden Ansprüche, **dadurch gekennzeichnet, dass** die zweite Drehachse (D2) zu der ersten Drehachse (D1) parallel ist.

8. Ablaufsteuerungsmechanismus (100) nach einem der vorhergehenden Ansprüche, **dadurch gekennzeichnet, dass** jede erste Halteoberfläche (11) dafür ausgelegt ist, mindestens ein zweites Halteelement (21) bei einem Schritt des zweiten Empfängerdrehteils (2) durch mechanischen Kontakt oder eine magnetische Kraft in einem beschränkten Antriebswinkelbereich des ersten Blockierdrehteils (1) zu blockieren, und dass die erste Antriebsoberfläche (12) zwei elementare Oberflächen (13; 14) aufweist, die dafür ausgelegt sind, mit zwei unterschiedlichen zweiten Halteelementen (21) zusammenzuwirken, um die Drehung des zweiten Empfängerdrehteils (2) jeweils auf einem Teil der Schrittweite zu gewährleisten.

9. Ablaufsteuerungsmechanismus (100) nach einem der vorhergehenden Ansprüche, **dadurch gekennzeichnet, dass** das erste Blockierdrehteil (1) mindestens zwei Ebenen aufweist, die zusammen einen ersten Spalt definieren, in dem oder in dessen unmittelbarer Umgebung der Umfang des zweiten Empfängerdrehteils (2) beweglich ist.

10. Ablaufsteuerungsmechanismus (100) nach einem der vorhergehenden Ansprüche, **dadurch gekennzeichnet, dass** das zweite Empfängerdrehteil (2) mindestens zwei Ebenen aufweist, die zusammen einen zweiten Spalt definieren, in dem oder in dessen unmittelbarer Umgebung der Umfang des ersten Blockierdrehteils (1) beweglich ist.

11. Ablaufsteuerungsmechanismus (100) nach einem der vorhergehenden Ansprüche, **dadurch gekennzeichnet, dass** die zweiten Halteelemente (21) dafür ausgelegt sind, jeweils durch mechanischen Antrieb mit einer ersten Antriebsoberfläche (12) zusammenzuwirken, und dass das zweite Empfängerdrehteil (2) eine Mehrzahl von Rollen aufweist, deren Drehachsen von der zweiten Drehachse (D2) gleich beabstandet sind.

12. Ablaufsteuerungsmechanismus (100) nach Anspruch 11, **dadurch gekennzeichnet, dass** die Rollen gleich beabstandet sind.

13. Ablaufsteuerungsmechanismus (100) nach Anspruch 11 oder 12, **dadurch gekennzeichnet, dass** mindestens eine erste Antriebsoberfläche (12) zwei elementare Oberflächen (13; 14) in Form von Einkerbungen umfasst, die dafür ausgelegt sind, die Rollen aufzunehmen, die durch einen vorstehenden Finger (15) getrennt sind, der dafür ausgelegt ist, zwischen zwei aufeinander folgende Rollen eingeführt zu werden und sich auf einer Rolle auf Höhe einer Kontaktoberfläche, die der zweiten Drehachse (D2) näher ist als die Drehachse der betreffenden Rolle, abzustützen, um das zweite Empfängerdrehteil (2) rotatorisch anzutreiben.

14. Ablaufsteuerungsmechanismus (100) nach einem der Ansprüche 1 bis 10, **dadurch gekennzeichnet, dass** die zweiten Halteelemente (21) dafür ausgelegt sind, jeweils durch magnetischen Antrieb mit einer ersten Antriebsoberfläche (12) zusammenzuwirken, und dass das zweite Empfängerdrehteil (2) eine Mehrzahl von zweiten Magneten umfasst, die Empfängermagneten bilden und mit der ersten Polarität zum Umfang des ersten Blockierdrehteils (1) ausgerichtet sind und deren Bereiche mit größter Felddichte der zweiten Magneten von der zweiten Drehachse (D2) gleich beabstandet sind.

15. Ablaufsteuerungsmechanismus (100) nach Anspruch 14, **dadurch gekennzeichnet, dass** die zweiten Magneten gleich beabstandet sind.

16. Ablaufsteuerungsmechanismus (100) nach Anspruch 14 oder 15, **dadurch gekennzeichnet, dass** die erste Antriebsoberfläche (12) mindestens einen ersten anziehenden Magneten umfasst, der mit der zweiten Polarität zum Umfang des zweiten Empfängerdrehteils (2) ausgerichtet ist.

17. Ablaufsteuerungsmechanismus (100) nach einem der Ansprüche 14 bis 16, **dadurch gekennzeichnet, dass** die erste Antriebsoberfläche (12) in der Umgebung des Umfangs des zweien Empfängerdrehteils (2) mindestens einen ersten ferromagnetischen Teil umfasst.

18. Ablaufsteuerungsmechanismus (100) nach einem der Ansprüche 14 bis 17, **dadurch gekennzeichnet, dass** die erste Halteoberfläche (11) eine Mehrzahl von ersten abstoßenden Magneten umfasst, die mit der ersten Polarität zum Umfang des zweiten Empfängerdrehteils (2) ausgerichtet sind.

19. Ablaufsteuerungsmechanismus (100) nach Anspruch 2 und einem der Ansprüche 14 bis 18, **dadurch gekennzeichnet, dass** die Empfängermagneten, die magnetisierte Bahn mit der ersten Polarität, die die erste Halteoberfläche (11) bildet, und die Bahn mit zweiter Polarität, die eine erste Antriebsoberfläche (12) bildet, eine in der Mittelebene (PM) ausgerichtete Magnetisierung aufweisen.

20. Ablaufsteuerungsmechanismus (100) nach einem der Ansprüche 14 bis 18, **dadurch gekennzeichnet, dass** die Empfängermagneten, die mit der ersten Polarität magnetisierte Bahn, die die erste Halteoberfläche (11) bildet, und die Bahn mit der zweiten Polarität, die eine erste Antriebsoberfläche (12) bildet, eine parallel zu der ersten Drehachse (D1) ausgerichtete Magnetisierung aufweisen.

21. Uhrenmechanismus (500), umfassend mindestens einen Ablaufsteuerungsmechanismus (100) nach einem der vorhergehenden Ansprüche und erste Antriebsmittel für den Antrieb mindestens eines ersten Blockierdrehteils (1) eines Ablaufsteuerungsmechanismus (100), **dadurch gekennzeichnet, dass** dann, wenn das zweite Empfängerdrehteil (2) eines Ablaufsteuerungsmechanismus (100) keinem Antriebsdrehmoment unterliegt, das mit dem Antriebsdrehmoment des entsprechenden ersten Blockierdrehteils in Übereinstimmung ist, der betreffende Ablaufsteuerungsmechanismus (100) nach Anspruch 7 in einer mechanischen Variante oder nach einem der Ansprüche 14 bis 20 in einer magnetischen Variante beschaffen ist.

22. Uhrenmechanismus (500) nach Anspruch 21, **dadurch gekennzeichnet dass** der Uhrenmechanismus (500) zweite Motorantriebsmittel umfasst, die auf ein zweites Empfängerdrehteil (2) eines Ablaufsteuerungsmechanismus (100) ein Drehmoment um die zweite Drehachse (D2) in Übereinstimmung mit dem Antriebsdrehmoment, dem das entsprechende erste Blockierdrehteil (1) desselben Ablaufsteuerungsmechanismus (1) unterliegt, ausüben, so dass auf das erste Blockierdrehteil (1) bei der Drehung des zweiten Empfängerdrehteils (2) unter der Wirkung einer ersten Antriebsoberfläche (12) des ersten Blockierdrehteils (1) ein zusätzliches Drehmoment ausgeübt wird.

23. Uhr (1000), umfassend mindestens einen Uhrenmechanismus (500) nach Anspruch 21 oder 22 und/oder mindestens einen Ablaufsteuerungsmechanismus (100) nach einem der Ansprüche 1 bis 20.

## Claims

1. Sequencer mechanism (100) comprising a first locking mobile component (1) driven in rotation about a first pivot axis (D1), comprising at least one peripheral holding surface (11) of regular geometry or respectively of regular uniform magnetic polarity, arranged to hold immobile in rotation an opposite receiver mobile component (2) pivoting about a second pivot axis (D2), and wherein said receiver mobile component (2) is a reduced friction changing mobile component comprising, at the periphery thereof, second stop elements (21), which are idle rollers or respectively magnets of the same polarity, and wherein, in a locking stroke of said first locking mobile component (1), at least one of said two elements cooperates through contact or respectively magnetization with said holding surface (11) on either side of a plane passing through the centres of said locking mobile component (11) and said receiver mobile component (2), and said first locking mobile component (1) further comprising at least one drive surface (12) comprising an irregular relief portion or respectively an opposite magnetization and arranged to drive said receiver mobile component (2) in jerks, in a drive stroke of said first locking mobile component (1) between two said holding strokes.

2. Sequencer mechanism (100) according to claim 1, **characterized in that** said second receiver mobile component (2) comprises, at the periphery thereof in proximity to the periphery of said locking mobile component (1), a plurality of said second stop elements (21), which are arranged to cooperate in pairs with a said first holding surface (11), such that at least one of the elements of said pair cooperates through contact or respectively magnetization with said first holding surface (11), on a median plane (PM) perpendicular to said first pivot axis (D1), in a stop position wherein said second receiver mobile component (2) is immobile and wherein said two second stop elements (21), which are capable of cooperating with said first holding surface (11), may be resting on either side of a main plane (P) passing through the first pivot axis (D1) and through the intersection of said second pivot axis (D2) with said median plane (PM), and **in that** said second stop elements (21) are also each arranged to cooperate, by mechanical or magnetic drive, with a said first drive surface (12) arriving in proximity thereto, to allow the pivoting of said second receiver mobile component (2) under the effect of the driving by said first locking mobile component (1), or under the effect of a torque to which said second receiver mobile component (2) is subjected, said second stop elements (21) comprising, in the mechanical alternative, idle rollers arranged to roll on a cylindrical path forming said first holding surface (11) and also arranged to penetrate at least one notch forming a said first drive surface (12) and arranged to allow the rotation of said second receiver mobile component (2), said second stop elements (21) comprising, in the magnetic alternative, receiver magnets, arranged in repulsion to a path magnetized with a first polarity, forming said first holding surface (11), and also arranged to work in attraction with at least one path of second polarity, opposite to said first polarity, forming a said first drive surface (12).

3. Sequencer mechanism (100) according to claim 1 or 2, **characterized in that**, in said holding position, two of said second stop elements (21) cooperate with said holding surface (11) on either side of said plane passing through the centres of said locking mobile component (1) and of said receiver mobile component (2).

4. Sequencer mechanism (100) according to any of claims 1 to 3, **characterized in that** said first locking mobile component (1) is subjected to a drive torque imparting thereto a continuous rotation about said first pivot axis (D1).

5. Sequencer mechanism (100) according to any of claims 1 to 4, **characterized in that** said second receiver mobile component (2) is subjected to a drive or resistant torque with respect to said second pivot axis (D2).

6. Sequencer mechanism (100) according to any of the preceding claims, **characterized in that** said second stop elements (21) are all identical.

7. Sequencer mechanism (100) according to any of the preceding claims, **characterized in that** said second pivot axis (D2) is parallel to said first pivot axis (D1).

8. Sequencer mechanism (100) according to any of the preceding claims, **characterized in that** each said first holding surface (11) is arranged to lock at least one said second stop element (21) in a step of said second receiver mobile component (2) by mechanical contact or by a magnetic force, over a restricted angular driving range of said first locking mobile component (1), and **in that** said first drive surface (12) comprises two elementary surfaces (13: 14) arranged to cooperate with two different said second stop elements (21) to ensure the pivoting of said second receiver mobile component (2), each over one portion of said step.

9. Sequencer mechanism (100) according to any of the preceding claims, **characterized in that** first locking mobile component (1) comprises at least two levels together defining a first air gap, inside which, or in immediate proximity to which, the periphery of said second receiver mobile component (2) is movable.

10. Sequencer mechanism (100) according to any of the preceding claims, **characterized in that** said second receiver mobile component (2) comprises at least two levels, together defining a second air gap, inside which, or in immediate proximity to which, the periphery of said first locking mobile component (1) is movable.

11. Sequencer mechanism (100) according to any of the preceding claims, **characterized in that** said second stop elements (21) are each arranged to cooperate by mechanical drive with a said first drive surface (12), and **in that** said second receiver mobile component (2) comprises a plurality of said rollers whose pivot axes are equidistant from said second pivot axis (D2).

12. Sequencer mechanism (100) according to claim 11, **characterized in that** said rollers are equidistant.

13. Sequencer mechanism (100) according to claim 11 or 12, **characterized in that** at least one said first drive surface (12) comprises two elementary surfaces (13; 14) in the form of notches, arranged for receiving said rollers, separated by a projecting finger (15), which is arranged to be inserted between two said consecutive rollers and to come to bear on a said roller on a contact surface closer to said second pivot axis (D2) than the pivot axis of the roller concerned, to drive in rotation said second receiver mobile component (2).

14. Sequencer mechanism (100) according to any of claims 1 to 10, **characterized in that** said second stop elements (21) are each arranged to cooperate by magnetic drive with a said first drive surface (12), and **in that** said second receiver mobile component (2) comprises a plurality of second magnets forming said receiver magnets and oriented in said first polarity towards the periphery of said first locking mobile component (1), and wherein the areas of highest field intensity of said second magnets are equidistant from said second pivot axis (D2).

15. Sequencer mechanism (100) according to claim 14, **characterized in that** said second magnets are equidistant.

16. Sequencer mechanism (100) according to claim 14 or 15, **characterized in that** said first drive surface (12) comprises at least a first attracting magnet oriented in said second polarity towards the periphery of said second receiver mobile component (2).

17. Sequencer mechanism (100) according to any of claims 14 to 16, **characterized in that** said first drive surface (12) comprises at least a first ferromagnetic portion in proximity to the periphery of said second receiver mobile component (2).

18. Sequencer mechanism (100) according to any of claims 14 to 17, **characterized in that** said first holding surface (11) comprises a plurality of repelling magnets oriented in said first polarity towards the periphery of said second receiver mobile component (2).

19. Sequencer mechanism (100) according to claim 2 and any of claims 14 to 18, **characterized in that** said receiver magnets (21), said magnetized path of first polarity forming said first holding surface (11), and said path of second polarity forming a said first drive surface (12), have a magnetization oriented in said median plane (PM).

20. Sequencer mechanism (100) according to any of claims 14 to 18, **characterized in that** said receiver magnets, said magnetized path of first polarity forming said first holding surface (11), and said path of second polarity forming a said first drive surface (12), have a magnetization oriented parallel to said first pivot axis (D1).

21. Timepiece mechanism (500) comprising at least one sequencer mechanism (100) according to any of the preceding claims, and first motor means for driving at least a said first locking mobile component (1) of a said sequencer mechanism (100), **characterized in that**, when said second receiver mobile component (2) of a said sequencer mechanism (100) is not subjected to a drive torque corresponding to the drive torque of said corresponding first locking mobile component, said sequencer mechanism (100) concerned is made according to claim 7 in the mechanical alternative or according to any of claims 14 to 20 in the magnetic alternative.

22. Timepiece mechanism (500) according to claim 21, **characterized in that** said timepiece mechanism (500) comprises second motor drive means subjecting a said second receiver mobile component (2) of a said sequencer mechanism (100) to a torque about said second pivot axis (D2), corresponding to the drive torque to which is subjected said corresponding first locking mobile component (1) of the same said sequencer mechanism (100), so as to supply an additional torque to said first locking mobile component (1) during the rotation of said second receiver mobile component (2) under the action of a said first drive surface (12) of said first locking wheel (1).

23. Watch (1000) including at least one timepiece mechanism (500) according to claim 21 or 22, and/or at least one sequencer mechanism (100) according to any of claims 1 to 20.
